# EUROPÄISCHE PATENTSCHRIFT

(11) **EP 0 186 088 B1**
(45) Veröffentlichungstag und Bekanntmachung des Hinweises auf die Patenterteilung: **06.11.1991**
(21) Anmeldenummer: 85116027.5
(22) Anmeldetag: 16.12.1985
(51) Int. Cl.: C11D 7/04, C11D 3/00

(54) **Phosphatfreies Mittel für das maschinelle Geschirrspülen**
Phosphate free agents for automatic dish-washing
Agents sans phosphate pour les machines à laver la vaisselle

(30) Priorität: 24.12.1984 DE 3447291
(43) Veröffentlichungstag der Anmeldung: 02.07.1986
(73) Patentinhaber: Henkel Kommanditgesellschaft auf Aktien, 40191 Düsseldorf (DE)
(72) Erfinder: Hemm, Dieter, D-4010 Hilden (DE); Schindler, Norbert, Dr., D-4018 Langenfeld (DE)

(56) Entgegenhaltungen:
- DE-A- 2 507 291
- DE-A- 3 000 981
- US-A- 4 093 566

## Beschreibung

Gegenstand der Erfindung sind alkalische phosphatfreie Reinigungsmittel in Pulverform, insbesondere für Geschirr, wobei diese Mittel lagerstabil und automatisch dosierfähig für Geschirrspülmaschinen sind.

Zur Erhöhung des Bedienungskomforts von Geschirrspülmaschinen, insbesondere von solchen, die im gewerblichen Bereich eingesetzt werden, steht die automatische Dosierung an herausragender Stelle. Zum einen wird damit vermieden, daß die Anwender unnötig oft mit alkalischen Chemikalien-haltigen Pulvern in Berührung kommen, zum anderen wird für immer gleichmäßige Konzentration an Reinigungsmittel gesorgt, die eine einwandfreie Reinigung des verschmutzten Geschirrs garantiert. Die automatische Dosierung ist für den rationellen Arbeitsablauf z. B. in Großküchen unerläßlich und ist in der Regel Stand der Technik.

Die automatische Dosierung pulverförmiger Geschirrspülmittel erfolgt mit Hilfe von Leitfähigkeitsmessern, die z. B. mit Überlauf- oder Ausspüldosiergeräten gekoppelt sind. Um eine vollständige und einwandfreie Dosierung des Reinigers aus dem Dosiersystem zu gewährleisten, darf das Reinigungsmittel in den Dosiergeräten beim Zulauf von Wasser nicht verklumpen und/oder verhärten, sondern sollte eine möglichst beständige lockere Aufschlämmung bilden.

Vor der Anwendung werden Reinigungsmittelvorräte regelmäßig gelagert und selbstverständlich ist es auch hier von Bedeutung, daß ihr Lagerverhalten auch bei erhöhten Temperaturen, die durchaus gelegentlich etwa bis 50 °C steigen können, einwandfrei ist, d. h., daß das Produkt unter keinen Umständen zusammenbackt und verhärtet, sondern seine Rieselfähigkeit beibehält, die es bei seiner Herstellung mitbekommt. Diese Eigenschaften sind zwingende Voraussetzung für Beschickung und Bevorratung der genannten Dosierautomaten.

Lagerstabile und dosierfähige Reinigungsmittel für das maschinelle Geschirrspülen mit den vorstehend angegebenen Eigenschaften konnten bisher durch den Einsatz geeigneter handelsüblicher Rohstoffe, insbesondere von speziell anhydratisierten Natriumtripolyphosphaten, hergestellt werden. Dieser Standard konnte zunächst bei phosphatfreien Reinigern nicht ohne weiteres aufrechterhalten werden. So führten eigene Versuche mit pulverförmigen Reinigungsmitteln aus wasserfreiem Natriumcarbonat, Natriummetasilikat · 5 H₂O und Natriumhydroxid oder Natriumcarbonat · 10 H₂O, wasserfreiem Metasilikat und wasserfreiem Natriumsulfat oder Natriumcarbonat · 10 H₂O, wasserfreiem Natriummetasilikat und Na-Citrat · 2 H₂O oder wasserfreiem Natriumcarbonat, Natriummetasilikat · 5 H₂O und wasserfreiem oder hydratwasserhaltigem Dichlorisocyanurat oder Borax · 10 H₂O und wasserfreiem Natriummetasilikat entweder zu einer sehr schnellen Verhärtung der Mischungen im Dosiergerät, wodurch ein ordnungsgemäßes Ausspülen des Mittels aus dem Gerät in die Geschirrspülmaschine nicht mehr möglich war und von einer automatischen Dosierbarkeit nicht die Rede sein konnte, oder sie waren nicht lagerstabil, denn bei erhöhten Temperaturen auf z. B. 40 °C in handelsüblichen Verpackungen, wie Säcken und Trommeln waren sie bereits nach wenigen Tagen verhärtet und nicht mehr schüttfähig. Fremde Mittel für diesen Anwendungszweck konnten nicht ermittelt werden.

Aus der DE-A-25 07 291 sind phosphatfreie Geschirrspülmittel bekannt, die ein Alkalimetall- oder Ammoniumcarbonat und ein wasserlösliches Salz eines Polyelektrolyten in einem Gewichtsverhältnis zwischen etwa 1:1 bis etwa 100:1 enthalten. Es geht hierbei um geringere Fleckenbildung und größere Klarheit von Glaswaren und Geschirr als bei Verwendung von Mitteln auf Phosphatbasis. Die Schüttfähigkeit der Mittel steht hier nicht zur Diskussion.

Es wurde nun gefunden, daß spezielle Mischungen praktisch wasserfreier Carbonate, Sulfate, Metasilikate und Hydroxide, deren Kationen teilweise aus Natrium- und teilweise aus Kalium- und gegebenenfalls Ammoniumionen bestehen, in Verbindung mit Aktivchlorträgern oder Aktivsauerstoffträgern sowie wasserlöslichen komplexbildenden Substanzen selbst bei erhöhten Temperaturen langfristig lagerfähig sind und sich wunschgemäß aus den Dosiergeräten in die Geschirrspülmaschinen ausspülen lassen.

Die Erfindung betrifft daher ein phosphatfreies Mittel für das maschinelle Geschirrspülen auf Basis von Alkalicarbonaten, Alkalimetasilikaten, Alkalihydroxiden und gegebenenfalls Aktivchlorträgern, Aktivsauerstoffträgern, Alkalisulfaten und wasserlöslichen Komplexbildnern, das dadurch gekennzeichent ist, daß die Carbonate, Metasilikate, Sulfate und Hydroxide praktisch wasserfrei und als Alkaliionen sowohl Natrium- als auch Kalium- und gegebenfalls Ammonium- oder organosubstituierte Ammoniumionen vorhanden sind.

Bevorzugt handelt es sich dabei um ein Mittel, daß folgender Rahmenrezeptur entspricht:
- 10 bis 60,: vorzugsweise 15 bis 35 Gew.-% wasserfreies Alkalicarbonat,
- 20 bis 60,: vorzugsweise 30 bis 50 Gew.-% wasserfreies Alkalimetasilikat,
- 0 bis 7,: vorzugsweise 1 bis 5 Gew.-% Aktivchlorträger,
- 0 bis 15,: vorzugsweise 3 bis 10 Gew.-% Aktivsauerstoffträger,
- 2 bis 10,: vorzugsweise 3 bis 7 Gew.-% Alkalihydroxid,
- 0 bis 40,: vorzugsweise 10 bis 25 Gew.-% wasserfreies Alkalisulfat,
- 0 bis 5,: vorzugsweise 0,5 bis 3 Gew.-% wasserlösliche Komplexbildner.

Entscheidend ist die Anwesenheit von Kalium- und Natriumionen, wobei verzugsweise 20 bis 80, vorzugsweise 30 bis 60 Gew.-% der Mischungsbestandteile als Kaliumsalze vorliegen. Es wird vermutet, daß die Kaliumionen durch ihre Größe in Mischung mit Na-Salzen im Sinne einer Kristallgitterstörung fungieren und damit das Entstehen kompakter Kristallisate verhindern. Ähnlich günstig verhalten sich das Ammoniumion NH₄^{⊕} oder Kationen aus organo-substituierten Ammoniumverbindungen NR₁R₂R₃R₄^{⊕}, wobei R vorzugsweise Kohlenwasserstoffreste mit 1 bis 4 Kohlenstoffatomen bedeuten. Aber auch Verbindungen mit längerkettigen Resten wie z. B. Dimethyl-distearylammoniumchlorid können den gewünschten Effekt bewirken.

Zu den geeigneten Alkalicarbonaten gehören wasserfreies Natriumcarbonat und wasserfreies Kaliumcarbonat und insbesondere ein Gemisch aus wasserfreiem Natrium- und Kaliumcarbonat. Hydratwasserhaltige Soda ist für den Einsatz in den erfindungsgemäßen Mitteln zu vermeiden.

Als wasserfreies Alkalimetasilikat kann Kaliummetasilikat eingesetzt werden, bevorzugt wird jedoch handelsübliches Natriummetasilikat in wasserfreier Form. Hydratwasserhaltige Metasilikate sind für den Einsatz in den erfindungsgemäßen Mitteln ebenfalls ungeeignet.

Alkalihydroxid wird als festes Kaliumhydroxid oder vorzugsweise als festes Natriumhydroxid eingesetzt, und zwar wiederum vorzugsweise als sogenannte Prills. Der Hydratwassergehalt dieser Verbindungen soll so gering wie technisch möglich sein.

Ein Teil des reinigungsaktiven Carbonatbestandteils kann durch reinigungsinaktive Sulfate ersetzt werden, und zwar vorzugsweise als wasserfreies Kaliumsulfat, um die erforderliche Menge an Kaliumionen in die Mischung einzubringen.

Als aktivchlorhaltige Verbindungen werden die Alkalisalze der Dichlorisocyanursäure, nämlich das Kaliumdichlorisocyanurat oder das Natriumdichlorisocyanurat, letzteres wasserfrei oder gegebenenfalls hier auch als Dihydrat, aber auch die Trichlorisocyanursäure bevorzugt.

Anstelle von aktivchlorhaltigen Verbindungen können auch Aktivsauerstoff abspaltende Verbindungen, vorzugsweise Alkaliperoxodisulfate eingesetzt werden.

Schließlich können noch wasserlösliche Komplexbildner in Form verschiedener Polyphosphonate eingesetzt werden. Hierzu gehören die Natrium- und Kaliumsalze der Ethan-1-hydroxy-1,1-diphosphonsäure, Methylendiphosphonsäure, Ethan-1,1,2-triphosphonsäure, Hydroxymethandiphosphonsäure, Ethan-1-hydroxy-1,1,2-triphosphonsäure, Propan-1,1,3,3-Tetraphosphonsäure, Propan-1,1,2,3-tetraphosphonsäure und Propan-1,2,2,3-tetraphosphonsäure oder 2-Phosphonobutantricarbonsäure-1,2,4.

Die Herstellung der Reinigungsmittel erfolgte durch Mischen der einzelnen Bestandteile in beliebiger Reihenfolge in üblichen technischen Mischapparaturen wie beispielsweise einem Lödigemischer oder einem Schugimischer. Zum Staubbinden wurden in einigen Fällen noch geringe Mengen von 0,5 bis 1,0 Gew.-% Paraffinöl zugegeben.

Die Reinigungsmittel wurden in handelsüblichen wasserdichten Gebinden bei einer Temperatur von 45 °C über einen Zeitraum von 6 Monaten gelagert und blieben stabil, d. h. sie backten nicht zusammen, sondern blieben rieselfähig.

### Beispiele

### Beispiel 1

Reinigungsmittel bestehend aus
- 30 Gew.-%: Kaliumcarbonat, wasserfrei
- 60 Gew.-%: Natriummetasilikat, wasserfrei
- 4 Gew.-%: Natriumdichlorisocyanuratdihydrat
- 5 Gew.-%: Natriumhydroxidprills
- 1 Gew.-%: Natriumsalz der Hydroxyethandiphosphonsäure
wurden 3 Monate lang in einer Klimakammer mit einer Temperatur von 40 °C und 50 % Luftfeuchtigkeit in handelsüblichen Packungen gelagert (Kunststoffsäcke, Eimern usw.). Nach diesem Zeitraum wurden die Gebinde herausgenommen und geöffnet. Ihre Inhalte ließen sich einwandfrei in das Dosiergerät überführen und von diesem in die Geschirrspülmaschine ausspülen.

### Beispiel 2

In ähnlicher Weise und mit ähnlichen Ergebnissen wurde folgendes Mittel hergestellt und untersucht:
- 15 Gew.-%: Kaliumsulfat, wasserfrei
- 19,5 Gew.-%: Natriumcarbonat, wasserfrei
- 57 Gew.-%: Natriummetasilikat, wasserfrei
- 5 Gew.-%: Natriumhydroxidprills
- 3 Gew.-%: Trichlorisocyanursäure
- 0,5 Gew.-%: Paraffinöl

### Beispiel 3

- 35 Gew.-%: Kaliumcarbonat, wasserfrei
- 35 Gew.-%: Natriummetasilikat, wasserfrei
- 5 Gew.-%: Natriumsalz der 2-Phosphonobutantricarbonsäure-1,2,4
- 20 Gew.-%: Natriumsulfat, wasserfrei
- 5 Gew.-%: Kaliumperoxodisulfat

### Beispiel 4

- 2 Gew.-%: Natriumperoxodisulfat
- 30 Gew.-%: Kaliumcarbonat, wasserfrei
- 23 Gew.-%: Ammoniumsulfat, wasserfrei
- 40 Gew.-%: Natriummetasilikat, wasserfrei
- 5 Gew.-%: Natriumhydroxidprills

### Beispiel 5

- 20 Gew.-%: Ammoniumcarbonat, wasserfrei
- 10 Gew.-%: Kaliumcarbonat, wasserfrei
- 50 Gew.-%: Natriummetasilikat, wasserfrei
- 0,5 Gew.-%: Natriumsalz der Hydroxyethandiphosphonsäure
- 18,5 Gew.-%: Natriumsulfat, wasserfrei
- 1 Gew.-%: Natriumdichlorisocyanurat, wasserfrei

### Beispiel 6

- 52 Gew.-%: Natriummetasilikat, wasserfrei
- 32 Gew.-%: Kaliumcarbonat,
- 5 Gew.-%: Natriumhydroxidprills
- 2,5 Gew.-%: Trichlorisocyanursäure
- 7 Gew.-%: Natriumsalz der 2-Phosphonobutantricarbonsäure-1,2,4
- 1,0 Gew.-%: Paraffinöl

Mit allen vorstehend genannten Rezepturen wurden die Versuche nach Beispiel 1 durchgeführt und ebenfalls gute Lagerergebnisse erhalten.

## Patentansprüche

1. Phosphatfreies Mittel für das maschinelle Geschirrspülen auf Basis von Alkalicarbonaten, Alkalimetasilikaten, Alkalihydroxiden und gegebenenfalls Aktivchlorträgern, Aktivsauerstoffträgern, Alkalisulfaten und wasserlöslichen Komplexbildnern, dadurch gekennzeichnet, daß die Carbon Metasilikate, Sulfate und Hydroxide praktisch wasserfrei und als Alkaliionen sowohl Natrium- als auch Kalium- und gegebenenfalls Ammonium- oder organosubstituierte Ammoniumionen vorhanden sind.

2. Mittel nach Anspruch 1 für das maschinelle Geschirrspülen bestehend aus
10 bis 60, vorzugsweise 15 bis 35 Gew.-% wasserfreiem Alkalicarbonat,
20 bis 60, vorzugsweise 30 bis 50 Gew.-% wasserfreiem Alkalimetasilikat,
0 bis 7, vorzugsweise 1 bis 5 Gew.-% Aktivchlorträgern,
0 bis 15, vorzugsweise 3 bis 10 Gew.-% Aktivsauerstoffträgern,
2 bis 10, vorzugsweise 3 bis 7 Gew.-% Alkalihydroxid,
0 bis 40, vorzugsweise 10 bis 25 Gew.-% wasserfreiem Alkalisulfat,
0 bis 5, vorzugsweise 0,5 bis 3 Gew.-% wasserfreien Komplexbildnern,
wobei als Alkaliionen sowohl Kalium- als auch Natriumionen anwesend sind.

3. Mittel nach den Ansprüchen 1 und 2, wobei 20 bis 80, vorzugsweise 30 bis 60 Gew.-% der Mischungsbestandteile als Kaliumsalze vorliegen.

4. Mittel nach den Ansprüchen 1 bis 3, wobei ein Teil der Mischungsbestandteile als Ammonium- oder organosubstituierte Ammoniumsalze vorliegen.

5. Mittel nach den Ansprüchen 1 bis 4, wobei die wasserfreien Alkalicarbonate Gemische aus Kaliumcarbonat und Natriumcarbonat sind.

6. Mittel nach den Ansprüchen 1 bis 5, die zusätzlich 0,5 bis 1,0 % Paraffinöl enthalten.

## Claims

1. A phosphate-free machine dishwashing detergent based on alkali metal carbonates, alkali metal metasilicates, alkali metal hydroxides and optionally active chlorine donors, active oxygen donors, alkali metal sulfates and water-soluble complexing agents, characterized in that the carbonates, metasilicates, sulfates and hydroxides are substantially anhydrous and in that both sodium and potassium ions and optionally ammonium or organosubstituted ammonium ions are present as alkali metal ions.

2. A detergent as claimed in claim 1 for dishwashing machines consisting of
10 to 60 and preferably 15 to 35% by weight of anhydrous alkali metal carbonate,
20 to 60 and preferably 30 to 50% by weight of anhydrous alkali metal metasilicate,
0 to 7 and preferably 1 to 5% by weight of active chlorine donors,
0 to 15 and preferably 3 to 10% by weight of active oxygen donors,
2 to 10 and preferably 3 to 7% by weight of alkali metal hydroxide,
0 to 40 and preferably 10 to 25% by weight of anhydrous alkali metal sulfate,
0 to 5 and preferably 0.5 to 3% by weight of anhydrous complexing agents,
both potassium and sodium ions being present as alkali metal ions.

3. A detergent as claimed in claims 1 and 2 in which 20 to 80 and preferably 30 to 60% by weight of the constituents of the mixture are present as potassium salts.

4. A detergent as claimed in claims 1 to 3 in which the constituents of the mixture are partly present as ammonium or organosubstituted ammonium salts.

5. A detergent as claimed in claims 1 to 4 in which the anhydrous alkali metal carbonates are mixtures of potassium carbonate and sodium carbonate.

6. A detergent as claimed in claims 1 to 5 additionally containing 0.5 to 1.0% of paraffin oil

## Revendications

1. Agent sans phosphate destiné au lavage mécanique de la vaisselle, à base de carbonates de métaux alcalins, de métasilicates de métaux alcalins, d'hydroxydes de métaux alcalins et éventuellement de supports de chlore activé, de supports d'oxygène activé, de sulfates de métaux alcalins et de complexants hydrosolubles, caractérisé an ce que les carbonates, les métasilicates, les sulfates et les hydroxydes sont pratiquement anhydres et, comme ions de métaux alcalins, sont présents aussi bien des ions sodium que des ions potassium et éventuellement des ions ammonium ou encore des ions ammonium organosubstitués.

2. Agent selon la revendication 1 pour le lavage mécanique de la vaisselle, constitué par :
10 à 60, de préférence 15 à 35% en poids de carbonate de métal alcalin anhydre,
20 à 60, de préférence 30 à 50% en poids de métasilicate de métal alcalin anhydre,
0 à 7, de préférence 1 à 5% en poids de supports de chlore activé,
0 à 15, de préférence 3 à 10% en poids de supports d'oxygène activé,
2 à 10, de préférence 3 à 7% en poids d'hydroxyde de métal alcalin,
0 à 40, de préférence 10 à 23% en poids de sulfate de métal alcalin anhydre,
0 à 5, de préférence 0,5 à 3% en poids de complexants anhydres,
dans lequel, comme ions de métaux alcalins, sont présents aussi bien des ions potassium que des ions sodium.

3. Agent selon les revendications 1 et 2, dans lequel de 20 à 80, de préférence de 30 à 60% en poids des composants du mélange sont présents sous forme de sels de potassium.

4. Agent selon les revendications 1 à 3, dans lequel une partie des composants du mélange est présente sous forme de sels d'ammonium ou de sels d'ammonium organosubstitués.

5. Agent selon les revendications 1 à 4, dans lequel les carbonates de métaux alcalins anhydres sont des mélanges de carbonates de potassium et de carbonate de sodium.

6. Agent selon les revendications 1 à 5, qui contiennent, en outre, de 0,5 à 1,0% d'huile de paraffine.
